# EUROPÄISCHE PATENTSCHRIFT

(11) **EP 3 100 327 B1**
(45) Veröffentlichungstag und Bekanntmachung des Hinweises auf die Patenterteilung: **27.09.2017**
(21) Anmeldenummer: 15701765.8
(22) Anmeldetag: 27.01.2015
(51) Int. Cl.: H02G 3/14

(54) **ANORDNUNG EINES ZUBEHÖRTEILS AUF EINEM FLANSCHBAUTEIL**
ASSEMBLY OF AN ACCESSORY ELEMENT ON A ELEMENT WITH FLANGE
ENSEMBLE D'UN ÉLÉMENT D'ACCESSOIRE SUR UN ÉLÉMENT AVEC BRIDE

(30) Priorität: 28.01.2014 DE 102014100995
(43) Veröffentlichungstag der Anmeldung: 07.12.2016
(73) Patentinhaber: Phoenix Contact GmbH & Co. KG, 32825 Blomberg (DE)
(72) Erfinder: KROME, Karsten, 32756 Detmold (DE)
(74) Vertreter: Janke, Christiane
(86) Internationale Anmeldenummer: PCT/EP2015/051582
(87) Internationale Veröffentlichungsnummer: WO 2015/113961

(56) Entgegenhaltungen:
- EP-A1- 2 112 734
- EP-A1- 2 495 824
- US-A- 4 265 365
- US-A- 4 713 017
- US-B1- 6 723 922

## Beschreibung

Die Erfindung betrifft eine Anordnung eines Zubehörteils auf einem Flanschbauteil, wobei das Flanschbauteil zur Befestigung auf einem Wanddurchbruch, insbesondere auf einem Wanddurchbruch eines Gehäuses für Elektroinstallationsanlagen vorgesehen Eine solche Anordnung wird gemäß Oberbegriff des Anspruchs 1 in die EP 2 112 734 offenbart.

Grundsätzlich sind Flanschbauteile zur Anordnung auf einem Wanddurchbruch aus der Praxis gut bekannt. Derartige Flanschbauteile weisen in der Regel ein Flanschbauteil mit einem Durchbruch auf, wobei auf dem Flanschbauteil z.B. eine schwenkbare Klappe angeordnet ist, mit der der Durchbruch verschlossen werden kann. Weiterhin sind andere Flanschbauteile mit einem Durchbruch bekannt, bei der an dem Flanschbauteil eine Vorrichtung zur Aufnahme einer Fangschnur eines Schutzstopfens angeordnet ist, damit der Schutzstopfen, wenn dieser nicht in den Durchbruch des Flanschbauteils eingesteckt ist, nicht abhanden kommt. Die vorbeschriebenen Flanschbauteile haben jedoch den Nachteil, dass abhängig von der gewünschten Verschlussart, ob mittels Stopfen oder mittels einer Klappe, das Flanschbauteil entsprechend zu fertigen und auszubilden ist. Eine universelle Verwendung eines Flanschbauteils zur wahlweisen Verwendung eines Stopfens oder einer Klappe zum Verschließen des Durchbruchs ist nicht vorgesehen.

Es ist daher die Aufgabe der Erfindung, eine Anordnung eines Zubehörteils auf einem Flanschbauteil anzugeben, bei dem das Flanschbauteil unabhängig vom aufzusteckenden Zubehörteil herstellbar und universell verwendbar ist und das Zubehörteil sicher mit dem Flanschbauteil verbindbar ist.

Diese Aufgabe wird durch den Gegenstand des Patentanspruchs 1 gelöst. Bevorzugte Weiterbildungen sind in den Unteransprüchen angegeben.

Erfindungsgemäß ist somit eine Anordnung eines Zubehörteils auf einem Flanschbauteil vorgesehen, wobei das Flanschbauteil eine Wandseite zur Befestigung an einer Wand und eine Außenseite aufweist, im Randbereich der Wandseite eine Aussparung vorgesehen ist, im Bereich der Aussparung ein Verbindungselement angeordnet ist, das Zubehörteil eine Grundplatte mit einer Wandseite und einer Außenseite aufweist, im Randbereich der Grundplatte eine eine Öffnung aufweisende Lasche vorgesehen ist, dadurch gekennzeichnet, dass das Zubehörteil derart auf die Wandseite des Flanschbauteils aufgesteckt ist, dass das Verbindungselement in die Öffnung der Lasche eingreift und die Lasche in die Aussparung des Flanschbauteils eingreift, so dass das Flanschbauteil und das Zubehörteil nebeneinander angeordnet und formschlüssig miteinander verbunden sind, so dass bei der Befestigung des Flanschbauteils an einer Wand das Zubehörteil im Bereich der Lasche zwischen dem Flanschbauteil und der Wand einspannbar ist.

Es ist somit ein wesentlicher Aspekt der Erfindung, dass das Zubehörteil auf das Flanschbauteil aufsteckbar ist und dass das auf das Flanschbauteil aufgesteckte Zubehörteil bei einer Befestigung des Flanschbauteils an einer Wand im Bereich der Lasche zwischen dem Flanschbauteil und der Wand einspannbar ist. Auf diese Weise wird das Zubehörteil durch das Aufstecken auf das Flanschbauteil formschlüssig mit dem Flanschbauteil verbunden. Durch die Befestigung des Flanschbauteils an einer Wand kann zudem eine kraftschlüssige Verbindung des Zubehörteils zwischen dem Flanschbauteil und der Wand erreicht werden. Somit ist das Zubehörteil sicher mit dem Flanschbauteil verbindbar.

Unter einer Wand wird vorliegend grundsätzlich jegliche Art von Wänden verstanden, die zwei Bereiche voneinander trennt, wobei die Wand einen Durchbruch, insbesondere zur Durchführung von Versorgungsleitungen, aufweist. Vorzugsweise ist die Wand jedoch eine Wand eines Elektroinstallationsschranks oder eines Elektroinstallationsgehäuses, wobei die Wand einen Durchbruch zur Durchführung von Kabeln aufweist.

Grundsätzlich weist das Flanschbauteil eine Durchführöffnung zur Durchführung von Versorgungsleitungen auf, wobei die Durchführöffnung in der Regel kleiner ausgebildet ist als der Durchbruch in der Wand. Das Flanschbauteil wird mit der Wandseite auf der Wand befestigt, wobei die Lage der Durchführöffnung des Flanschbauteils im Wesentlichen der Lage des Durchbruchs in der Wand entspricht. Die Durchführöffnung kann zudem auf der Wandseite und auf der Außenseite eine umlaufende Aufkantung aufweisen, wobei die umlaufende Aufkantung auf der Wandseite bei der Befestigung des Flanschbauteils auf einer Wand in den Wanddurchbruch der Wand eingreift.

Eine weitere bevorzugte Weiterbildung der Erfindung sieht vor, dass die Wandseite des Flanschbauteils mit der Wandseite des Zubehörteils eine Ebene bildet. Auf diese Weise wird durch die Befestigung des Flanschbauteils auf einer Wand das Zubehörteil zwischen dem Flanschbauteil und der Wand fixiert.

Das Verbindungselement kann grundsätzlich unterschiedlich ausgebildet sein. Eine bevorzugte Weiterbildung der Erfindung sieht jedoch vor, dass das Verbindungselement ein zylinderförmig ausgebildeter Dom ist, wobei der Dom im Bereich der Aussparung senkrecht zur Ebene der Wandseite des Flanschbauteils angeordnet ist. Auf diese Weise ist das Zubehörteil in einer Richtung senkrecht zur Ebene der Wandseite des Flanschbauteils auf das Flanschbauteil aufsteckbar.

In diesem Zusammenhang sieht eine weitere vorteilhafte Weiterbildung der Erfindung vor, dass der Dom an seinem freien Ende eine umlaufende Aufkantung aufweist und an seinem freien Ende in Richtung seiner Längsachse geschlitzt ist, wobei der Dom beim Aufstecken des Zubehörteils auf das Flanschbauteil in die Öffnung der Lasche eingreift und derart mit der Öffnung verrastet, dass die umlaufende Aufkantung die Umrandung der Öffnung hintergreift. Auf diese Weise wird das Zubehörteil mit dem Flanschbauteil vor der Befestigung des Flanschbauteils sicher mit dem Flanschbauteil durch eine lösbare Verbindung verbunden. Somit kann die Befestigung des Flanschbauteils auf einer Wand erleichtert werden.

Neben der lösbaren Verbindung des Zubehörteils auf dem Flanschbauteil sieht eine weitere bevorzugte Weiterbildung der Erfindung vor, dass der in die Öffnung der Lasche eingreifende Dom an seinem freien Ende aufgespreizt ist. Auf diese Weise wird das Zubehörteil durch das Aufspreizen des Doms unlösbar mit dem Flanschbauteil verbunden.

Gemäß einer weiteren bevorzugten Weiterbildung der Erfindung ist vorgesehen, dass das Flanschbauteil eine umrandete Durchführöffnung aufweist und die Grundplatte eine auf der Außenseite der Grundplatte angeordnete Schutzklappe aufweist, wobei die Schutzklappe um eine Achse in einer Richtung senkrecht zur Normalen der Wandseite des Zubehörteils verschwenkbar mit der Grundplatte verbunden ist, die Schutzklappe eine Öffnungsposition und eine Schließposition einnehmen kann, und in Schließposition die Schutzklappe die umrandete Durchführöffnung des Flanschbauteils verschließt. Auf diese Weise wird eine Anordnung angegeben, bei der das mit dem Flanschbauteil verbundene Zubehörteil eine Schutzklappe zur Verschließung der Durchführöffnung des Flanschbauteils bereitstellt, ohne dass dafür am Flanschbauteil eine entsprechende Schwenkvorrichtung vorgesehen sein muss.

Eine weitere vorteilhafte Weiterbildung der Erfindung sieht vor, dass das Flanschbauteil eine umrandete Durchführöffnung aufweist und auf der Grundplatte eine Vorrichtung zur Aufnahme einer Fangschnur eines Schutzstopfens angeordnet ist, wobei der Schutzstopfen auf die umrandete Durchführöffnung des Flanschbauteils aufsteckbar ist. Auf diese Weise wird eine Anordnung angegeben, bei das Flanschbauteil unabhängig von der gewählten Verschlussart ausgebildet ist. Die Verschlussart wird über das an dem Flanschbauteil angeordnete Zubehörteil bestimmt.

Das Zubehörteil kann neben Vorrichtungen zum Verschließen der Durchführöffnung des Flanschbauteils weitere Funktionen übernehmen. Eine vorteilhafte Weiterbildung der Erfindung liegt darin, dass auf der Außenseite der Grundplatte ein Markierelement vorgesehen ist. Auf diese Weise kann das mit dem Flanschbauteil verbundene Zubehörteil beschriftet werden, wobei die Beschriftung Informationen über die durch die Durchführöffnung des Flanschbauteils geführten Versorgungsleitungen enthalten kann.

Grundsätzlich ist das Zubehörteil über die am Rand angeordnete Lasche mit dem Flanschbauteil verbindbar. Eine bevorzugte Weiterbildung der Erfindung sieht jedoch vor, dass das Flanschbauteil im Randbereich der Wandseite eine Mehrzahl von Aussparung mit jeweils einem Verbindungselement aufweist und das Zubehörteil im Randbereich der Grundplatte eine Mehrzahl von Laschen mit jeweils einer Öffnung aufweist. Auf diese Weise ist das Zubehörteil über eine Mehrzahl von Laschen mit dem Flanschbauteil verbindbar, wodurch die Stabilität der Verbindung zwischen dem Zubehörteil und dem Flanschbauteil erhöht werden kann. Weiterhin bietet die Mehrzahl der Aussparungen mit jeweils einem Verbindungselement am Flanschbauteil die Möglichkeit das Zubehörteil von unterschiedlichen Seiten auf das Flanschbauteil aufzustecken, wodurch eine flexible Anordnung des Zubehörteils auf dem Flanschbauteil bereitgestellt wird.

Das Zubehörteil und das Flanschbauteil können aus unterschiedlichen Materialien hergestellt sein. Eine weitere bevorzugte Weiterbildung der Erfindung liegt darin, dass das Flanschbauteil und das Zubehörteil jeweils aus Kunststoff hergestellt sind.

Die Erfindung betrifft zudem die Verwendung eines Zubehörteils zum Aufstecken auf ein Flanschbauteil, wobei das Flanschbauteil eine Wandseite zur Befestigung an einer Wand und eine Außenseite aufweist, im Randbereich der Wandseite eine Aussparung vorgesehen ist, im Bereich der Aussparung ein Verbindungselement angeordnet ist,
dadurch gekennzeichnet, dass das Zubehörteil eine Grundplatte mit einer Wandseite und einer Außenseite aufweist, im Randbereich der Grundplatte eine eine Öffnung aufweisende Lasche vorgesehen ist, das Zubehörteil derart auf die Wandseite des Flanschbauteils aufsteckbar ist, dass das Verbindungselement in die Öffnung der am Randbereich der Grundplatte angeordneten Lasche eingreift und die Lasche in die Aussparung des Flanschbauteils eingreift, so dass das Flanschbauteil und das Zubehörteil nebeneinander angeordnet und formschlüssig miteinander verbunden sind, so dass durch die Befestigung des Flanschbauteils an einer Wand das Zubehörteil im Bereich der Lasche zwischen dem Flanschbauteil und der Wand einspannbar ist.

Die weiter oben erläuterten bevorzugten Weiterbildungen des Zubehörteils und des Flanschbauteils gelten auch die zuvor beschriebene Verwendung des Zubehörteil.

Nachfolgend wird die Erfindung anhand eines bevorzugten Ausführungsbeispiels unter Bezugnahme auf die Zeichnung näher erläutert. In der Zeichnung zeigen:
- Fig. 1: eine dreidimensionale Ansicht eines Zubehörteils und eines Flanschbauteils gemäß einem bevorzugten Ausführungsbeispiel der Erfindung,
- Fig. 2: eine dreidimensionale Ansicht des auf dem Flanschbauteil aufgesteckten Zubehörteils gemäß dem bevorzugten Ausführungsbeispiel der Erfindung,
- Fig. 3: ein Schnitt durch ein Verbindungselement in Form eines aufgespreizten Doms gemäß dem bevorzugten Ausführungsbeispiel der Erfindung und
- Fig. 4a,b: eine dreidimensionale Ansicht des Flanschbauteils mit unterschiedlichen aufgesteckten Zubehörteilen gemäß dem bevorzugten Ausführungsbeispiel der Erfindung.

In Figur 1 ist ein auf ein Flanschbauteil 10 aufsteckbares Zubehörteil 20 gezeigt, wobei das Flanschbauteil 10 eine Wandseite 11 zur Befestigung an einer Wand und eine Außenseite 12 aufweist. Im Randbereich der Wandseite 11 ist jeweils in den Eckbereichen eine Aussparung 13 vorgesehen und im Bereich der jeweiligen Aussparung 13 ist jeweils ein Verbindungselement 14 angeordnet. Vorliegend sind die Verbindungselemente 14 als zylinderförmige Dome ausgebildet, wobei der jeweilige Dom im Bereich der Aussparung senkrecht zur Ebene der Wandseite 11 des Flanschbauteils 10 angeordnet ist. Weiterhin weist das Flanschbauteil eine Durchführöffnung 15 auf, wobei die Durchführöffnung 15 sowohl auf der Wandseite 11 als auch auf der Außenseite 12 umrandet ist.

Das Zubehörteil 20 weist eine Grundplatte 21 mit einer Wandseite 22 und einer Außenseite 23 auf. Zudem ist im Randbereich der Grundplatte 21 eine eine Öffnung 24 aufweisende Lasche 25 angeordnet. Zur Verbindung des Zubehörteils 20 mit dem Flanschbauteil 10 wird das Zubehörteil 20 derart auf die Wandseite 11 des Flanschbauteils 10 aufgesteckt, dass das Verbindungselement 14 in die Öffnung 24 der Lasche 25 eingreift und die Lasche 25 in die Aussparung 13 des Flanschbauteils 10 eingreift, so dass das Flanschbauteil 10 und das Zubehörteil 20 nebeneinander angeordnet und formschlüssig miteinander verbunden sind. Bei einer Befestigung des Flanschbauteils auf eine Wand ist auf diese Weise das Zubehörteil im Bereich der Lasche zwischen dem Flanschbauteil und der Wand einspannbar.

Wie aus Figur 2 ersichtlich, ist das Zubehörteil 20 auf das Flanschbauteil 10 aufgesteckt. Die Wandseite 11 des Flanschbauteils 10 bildet mit der Wandseite 22 des Zubehörteils 20 eine Ebene. Auf diese Weise wird durch die Befestigung des Flanschbauteils 10 auf einer Wand das Zubehörteil 20 zwischen dem Flanschbauteil 10 und der Wand fixiert.

In Figur 3 ist ein Schnitt durch das Flanschbauteil 10 und das Zubehörteil 20 im Bereich des Verbindungselements 14 gezeigt. Das Zubehörteil 20 ist auf das Flanschbauteil 10 aufgesteckt, wobei das Verbindungselement 14 in Form eines zylinderförmigen Doms in die Öffnung 24 der Lasche 25 eingreift und die Lasche 25 in die Aussparung 13 des Flanschbauteils 10 eingreift. Weiterhin ist ersichtlich, dass der Dom an seinem freien Ende 16 aufgespreizt ist. Auf diese Weise wird das Zubehörteil 20 durch das Aufspreizen des Doms unlösbar mit dem Flanschbauteil 10 verbunden.

Den Figuren 4a und 4b sind unterschiedliche Ausgestaltungsvarianten des Zubehörteils 20 zu entnehmen. Die Figur 4a zeigt, dass auf der Außenseite 23 des auf dem Flanschbauteil 10 aufgesteckte Zubehörteils 20 eine Schutzklappe 26 angeordnet ist, wobei die Schutzklappe 26 um eine Achse in einer Richtung senkrecht zur Normalen der Wandseite 22 des Zubehörteils 20 verschwenkbar mit der Grundplatte 21 verbunden ist. Die Schutzklappe 26 kann eine Öffnungsposition und eine Schließposition einnehmen, wobei in Schließposition die Schutzklappe 26 die umrandete Durchführöffnung 15 des Flanschbauteils verschließt und in Öffnungsposition die Durchführöffnung 15 geöffnet ist. Auf diese Weise wird eine Anordnung angegeben, bei der das mit dem Flanschbauteil 10 verbundene Zubehörteil 20 eine Schutzklappe 26 zum Verschließen der Durchführöffnung 15 des Flanschbauteils 10 bereitstellt, ohne dass dafür am Flanschbauteil 10 eine entsprechende Schwenkvorrichtung anzuordnen ist.

In Figur 4b ist ersichtlich, dass auf der Grundplatte 21 eine Vorrichtung 27 zur Aufnahme einer Fangschnur 28 eines Schutzstopfens 29 angeordnet ist, wobei der Schutzstopfen 29 auf die umrandete Durchführöffnung 15 des Flanschbauteils 10 aufsteckbar ist. Auf diese Weise wird eine Anordnung angegeben, bei das Flanschbauteil 10 unabhängig von der gewählten Verschlussart ausgebildet ist. Die Verschlussart wird über das an dem Flanschbauteil 10 angeordnete Zubehörteil 20 bestimmt.

Weiterhin ist ersichtlich, dass das Zubehörteil 20 neben der Vorrichtungen zur Aufnahme der Fangschnur 28 des Schutzstopfens 29 ein Markierelement 30 auf der Außenseite 23 der Grundplatte 21 angeordnet ist. Auf diese Weise kann das mit dem Flanschbauteil 10 verbundene Zubehörteil 20 beschriftet werden, wobei Die Beschriftung Informationen über die durch die Durchführöffnung 15 des Flanschbauteils 10 geführten Versorgungsleitungen enthalten kann.
- 10: Flanschbauteil
- 11: Wandseite
- 12: Außenseite
- 13: Aussparung
- 14: Verbindungselement
- 15: Durchführöffnung
- 16: Freies Ende

- 20: Zubehörteil
- 21: Grundplatte
- 22: Wandseite
- 23: Außenseite
- 24: Öffnung
- 25: Lasche
- 26: Schutzklappe
- 27: Vorrichtung
- 28: Fangschnur
- 29: Schutzstopfen
- 30: Markierelement

## Patentansprüche

1. Anordnung eines Zubehörteils (20) auf einem Flanschbauteil (10),
wobei
das Flanschbauteil (10) eine Wandseite (11) zur Befestigung an einer Wand und eine Außenseite (12) aufweist,
im Randbereich der Wandseite (11) eine Aussparung (13) vorgesehen ist,
im Bereich der Aussparung (13) ein Verbindungselement (14) angeordnet ist,
das Zubehörteil (20) eine Grundplatte (21) mit einer Wandseite (22) und einer Außenseite (23) aufweist und
im Randbereich der Grundplatte (21) eine eine Öffnung (24) aufweisende Lasche (25) vorgesehen ist, **dadurch gekennzeichnet, dass**
das Zubehörteil (20) derart auf die Wandseite (11) des Flanschbauteils (10) aufgesteckt ist, dass das Verbindungselement (14) in die Öffnung (24) der Lasche (25) eingreift und die Lasche (25) in die Aussparung (13) des Flanschbauteils (10) eingreift, so dass das Flanschbauteil (10) und das Zubehörteil (20) nebeneinander angeordnet und formschlüssig miteinander verbunden sind, so dass bei der Befestigung des Flanschbauteils (10) an einer Wand das Zubehörteil (20) im Bereich der Lasche (25) zwischen dem Flanschbauteil (10) und der Wand einspannbar ist.

2. Anordnung nach Anspruch 1, **dadurch gekennzeichnet, dass** die Wandseite (11) des Flanschbauteils (10) mit der Wandseite (22) des Zubehörteils (20) eine Ebene bildet.

3. Anordnung nach Anspruch 1 oder 2, **dadurch gekennzeichnet, dass** das Verbindungselement (14) ein zylinderförmig ausgebildeter Dom ist, wobei der Dom im Bereich der Aussparung (13) senkrecht zur Ebene der Wandseite (11) des Flanschbauteils (10) angeordnet ist.

4. Anordnung nach Anspruch 3, **dadurch gekennzeichnet, dass** der Dom an seinem freien Ende eine umlaufende Aufkantung aufweist und an seinem freien Ende in Richtung seiner Längsachse geschlitzt ist, wobei der Dom beim Aufstecken des Zubehörteils (20) auf das Flanschbauteil (10) in die Öffnung (24) der Lasche (25) eingreift und derart mit der Öffnung (24) verrastet, dass die umlaufende Aufkantung die Umrandung der Öffnung (24) hintergreift.

5. Anordnung nach Anspruch 3, **dadurch gekennzeichnet, dass** der in die Öffnung (24) der Lasche (25) eingreifende Dom an seinem freien Ende (16) aufgespreizt ist.

6. Anordnung nach einem der Ansprüche 1 bis 5, **dadurch gekennzeichnet, dass** das Flanschbauteil (10) eine umrandete Durchführöffnung (15) aufweist und die Grundplatte (21) eine auf der Außenseite (23) der Grundplatte (21) angeordnete Schutzklappe (26) aufweist, wobei die Schutzklappe (26) um eine Achse in einer Richtung senkrecht zur Normalen der Wandseite (22) des Zubehörteils (20) verschwenkbar mit der Grundplatte (21) verbunden ist, die Schutzklappe (26) eine Öffnungsposition und eine Schließposition einnehmen kann und in der Schließposition die Schutzklappe (26) die umrandete Durchführöffnung (15) des Flanschbauteils (10) verschließt.

7. Anordnung nach einem der Ansprüche 1 bis 5, **dadurch gekennzeichnet, dass** das Flanschbauteil (10) eine umrandete Durchführöffnung (15) aufweist und auf der Grundplatte (21) eine Vorrichtung (27) zur Aufnahme einer Fangschnur (28) eines Schutzstopfens (29) angeordnet ist, wobei der Schutzstopfen (29) auf die umrandete Durchführöffnung (15) des Flanschbauteils (10) aufsteckbar ist.

8. Anordnung nach einem der Ansprüche 1 bis 7, **dadurch gekennzeichnet, dass** auf der Außenseite (23) der Grundplatte (21) ein Markierelement (30) vorgesehen ist.

9. Anordnung nach einem der Ansprüche 1 bis 8, **dadurch gekennzeichnet, dass** das Flanschbauteil (10) im Randbereich der Wandseite (11) eine Mehrzahl von Aussparung (13) mit jeweils einem Verbindungselement (14) aufweist und das Zubehörteil (20) im Randbereich der Grundplatte (21) eine Mehrzahl von Laschen (25) mit jeweils einer Öffnung (24) aufweist.

10. Verwendung eines Zubehörteils (20) zum Aufstecken auf ein Flanschbauteil (10),
wobei
das Flanschbauteil (10) eine Wandseite (11) zur Befestigung an einer Wand und eine Außenseite (12) aufweist,
im Randbereich der Wandseite (11) eine Aussparung (13) vorgesehen ist,
im Bereich der Aussparung (13) ein Verbindungselement (14) angeordnet ist,
**dadurch gekennzeichnet, dass**
das Zubehörteil (20) eine Grundplatte (21) mit einer Wandseite (22) und einer Außenseite (23) aufweist,
im Randbereich der Grundplatte (21) eine eine Öffnung (24) aufweisende Lasche (25) vorgesehen ist,
das Zubehörteil (20) derart auf die Wandseite (11) des Flanschbauteils (10) aufsteckbar ist, dass das Verbindungselement (14) in die Öffnung (24) der am Randbereich der Grundplatte (21) angeordneten Lasche (25) eingreift und die Lasche (25) in die Aussparung (13) des Flanschbauteils (10) eingreift, so dass das Flanschbauteil (10) und das Zubehörteil (20) nebeneinander angeordnet und formschlüssig miteinander verbunden sind, so dass durch die Befestigung des Flanschbauteils (10) an einer Wand das Zubehörteil (20) im Bereich der Lasche (25) zwischen dem Flanschbauteil (10) und der Wand einspannbar ist.

## Claims

1. Arrangement of an accessory part (20) on a flange component (10),
wherein
the flange component (10) has a wall side (11) for fastening to a wall and an outer side (12),
a recess (13) is provided in the edge region of the wall side (11),
a connecting element (14) is arranged in the region of the recess (13),
the accessory part (20) has a base plate (21) with a wall side (22) and an outer side (23), and
a tab (25) having an opening (24) is provided in the edge region of the base plate (21),
**characterized in that**
the accessory part (20) is plugged onto the wall side (11) of the flange component (10) in such a way that the connecting element (14) engages in the opening (24) of the tab (25) and the tab (25) engages in the recess (13) of the flange component (10), with the result that the flange component (10) and the accessory part (20) are arranged next to one another and connected to one another in a form-fitting manner, with the result that, when fastening the flange component (10) to a wall, the accessory part (20) can be clamped between the flange component (10) and the wall in the region of the tab (25).

2. Arrangement according to Claim 1, **characterized in that** the wall side (11) of the flange component (10) forms a plane with the wall side (22) of the accessory part (20).

3. Arrangement according to Claim 1 or 2, **characterized in that** the connecting element (14) is a cylindrical dome, wherein the dome is arranged perpendicularly to the plane of the wall side (11) of the flange component (10) in the region of the recess (13).

4. Arrangement according to Claim 3, **characterized in that** the dome has a peripheral lip at its free end and is slit at its free end in the direction of its longitudinal axis, wherein, when plugging the accessory part (20) onto the flange component (10), the dome engages in the opening (24) of the tab (25) and latches with the opening (24) in such a way that the peripheral lip engages behind the rim of the opening (24).

5. Arrangement according to Claim 3, **characterized in that** the dome which engages in the opening (24) of the tab (25) is spread apart at its free end (16).

6. Arrangement according to one of Claims 1 to 5, **characterized in that** the flange component (10) has a rimmed leadthrough opening (15) and the base plate (21) has a protective flap (26) which is arranged on the outer side (23) of the base plate (21), wherein the protective flap (26) is connected to the base plate (21) so as to be pivotable about an axis in a direction perpendicular to the normal to the wall side (22) of the accessory part (20), the protective flap (26) can adopt an open position and a closed position, and the protective flap (26), in the closed position, closes the rimmed leadthrough opening (15) of the flange component (10).

7. Arrangement according to one of Claims 1 to 5, **characterized in that** the flange component (10) has a rimmed leadthrough opening (15) and a device (27) for receiving a catch strap (28) of a protective stopper (29) is arranged on the base plate (21), wherein the protective stopper (29) can be plugged onto the rimmed leadthrough opening (15) of the flange component (10).

8. Arrangement according to one of Claims 1 to 7, **characterized in that** a marking element (30) is provided on the outer side (23) of the base plate (21).

9. Arrangement according to one of Claims 1 to 8, **characterized in that** the flange component (10) has, in the edge region of the wall side (11), a plurality of recess (13) each having a connecting element (14), and the accessory part (20) has, in the edge region of the base plate (21), a plurality of tabs (25) each having an opening (24).

10. Use of an accessory part (20) for plugging onto a flange component (10),
wherein
the flange component (10) has a wall side (11) for fastening to a wall and an outer side (12),
a recess (13) is provided in the edge region of the wall side (11),
a connecting element (14) is arranged in the region of the recess (13),
**characterized in that**
the accessory part (20) has a base plate (21) with a wall side (22) and an outer side (23),
a tab (25) having an opening (24) is provided in the edge region of the base plate (21),
the accessory part (20) can be plugged onto the wall side (11) of the flange component (10) in such a way that the connecting element (14) engages in the opening (24) of the tab (25) arranged on the edge region of the base plate (21) and the tab (25) engages in the recess (13) of the flange component (10), with the result that the flange component (10) and the accessory part (20) are arranged next to one another and connected to one another in a form-fitting manner, with the result that, by fastening the flange component (10) to a wall, the accessory part (20) can be clamped between the flange component (10) and the wall in the region of the tab (25).

## Revendications

1. Agencement d'un accessoire (20) sur un composant (10) en bride, dans lequel le composant (10) en bride présente
un côté (11) de paroi destiné à être fixé à une paroi et un côté extérieur (12),
une découpe (13) prévue dans la bordure du côté (11) de paroi,
un élément de liaison (14) disposé au niveau de la découpe (13),
l'accessoire (20) présentant une plaque de base (21) dotée d'un côté (22) de paroi et d'un côté extérieur (23) et
une patte (25) présentant une ouverture (24) étant prévue au niveau de la bordure de la plaque de base (21),
**caractérisé en ce que**
l'accessoire (20) est enfiché sur le côté (11) de paroi du composant (10) en bride en engageant l'élément de liaison (14) dans l'ouverture (24) de la patte (25) et en engageant la patte (25) dans la découpe (13) du composant (10) en bride de telle sorte que le composant (10) en bride et l'accessoire (20) sont disposés l'un à côté de l'autre et sont reliés l'un à l'autre en correspondance géométrique et que lors de la fixation du composant (10) en bride sur une paroi, l'accessoire (20) peut être serré au niveau de la patte (25) entre le composant (10) en bride et la paroi.

2. Ensemble selon la revendication 1, **caractérisé en ce que** le côté (11) de paroi du composant (10) en bride forme un plan avec le côté (22) de paroi de l'accessoire (20).

3. Ensemble selon les revendications 1 ou 2, **caractérisé en ce que** l'élément de liaison (14) est un dôme en forme de cylindre, le dôme étant disposé au niveau de la découpe (13) perpendiculairement au plan du côté (11) de paroi du composant (10) en bride.

4. Ensemble selon la revendication 3, **caractérisé en ce que** le dôme présente un rabat périphérique à son extrémité libre et est fendu le long de son axe longitudinal à son extrémité libre, le dôme s'engageant dans l'ouverture (24) de la plaque (25) lors de l'enfichage de l'accessoire (20) sur le composant (10) en bride et encliquetant l'ouverture (24) de telle sorte que le rabat périphérique chevauche par l'arrière la bordure de l'ouverture (24).

5. Ensemble selon la revendication 3, **caractérisé en ce que** le dôme s'engageant dans l'ouverture (24) de la patte (25) est évasé à son extrémité libre (16).

6. Ensemble selon l'une des revendications 1 à 5, **caractérisé en ce que** le composant (10) en bride présente une ouverture de passage (15) bordurée et la plaque de base (21) présente un clapet de protection (26) disposé sur le côté extérieur (23) de la plaque de base (21), le clapet de protection (26) étant relié à la plaque de base (21) de manière à pouvoir pivoter autour d'un axe dans une direction perpendiculaire à la normale du côté (22) de paroi de l'accessoire (20), le clapet de protection (26) pouvant prendre une position d'ouverture et une position de fermeture et dans la position de fermeture, le clapet de protection (26) fermant l'ouverture de passage (15) bordurée du composant (10) en bride.

7. Ensemble selon l'une des revendications 1 à 5, **caractérisé en ce que** le composant (10) en bride présente une ouverture de passage (15) bordurée et **en ce qu'**un dispositif (27) d'un cordon de garde (28) d'un bouchon de protection (29) est disposé sur la plaque de base (21), le bouchon de protection (29) pouvant être enfiché sur l'ouverture de passage (15) bordurée du composant (10) en bride.

8. Ensemble selon l'une des revendications 1 à 7, **caractérisé en ce qu'**un élément de repérage (30) est prévu sur le côté extérieur (23) de la plaque de base (21).

9. Ensemble selon l'une des revendications 1 à 8, **caractérisé en ce que** le composant (10) en bride présente au niveau de la bordure du côté (11) de paroi plusieurs découpe (13) qui présentent chacune un élément de liaison (14) et **en ce que** l'accessoire (20) présente au niveau de la bordure de la plaque de base (21) plusieurs pattes (25) qui présentent chacune une ouverture (24).

10. Utilisation d'un accessoire (20) destiné à être enfiché sur un composant (10) en bride,
dans lequel le composant (10) en bride présente
un côté (11) de paroi destiné à être fixé à une paroi et un côté extérieur (12),
une découpe (13) étant prévue dans la bordure du côté (11) de paroi,
un élément de liaison (14) étant disposé au niveau de la découpe (13),
**caractérisé en ce que**
l'accessoire (20) présente une plaque de base (21) dotée d'un côté (22) de paroi et d'un côté extérieur (23) et
**en ce qu'**une patte (25) présentant une ouverture (24) est prévue au niveau de la bordure de la plaque de base (21),
**en ce que** l'accessoire (20) peut être enfiché sur le côté (11) de paroi du composant (10) en bride en engageant l'élément de liaison (14) dans l'ouverture (24) de la patte (25) disposée au niveau de la bordure de la plaque de base (21) et en engageant la patte (25) dans la découpe (13) du composant (10) en bride de telle sorte que le composant (10) en bride et l'accessoire (20) sont disposés l'un à côté de l'autre et sont reliés l'un à l'autre en correspondance géométrique et que lors de la fixation du composant (10) en bride sur une paroi, l'accessoire (20) peut être serré au niveau de la patte (25) entre le composant (10) en bride et la paroi.
